# EUROPÄISCHE PATENTSCHRIFT

(11) **EP 0 694 666 B1**
(45) Veröffentlichungstag und Bekanntmachung des Hinweises auf die Patenterteilung: **07.04.1999**
(21) Anmeldenummer: 95109499.4
(22) Anmeldetag: 20.06.1995
(51) Int. Cl.: E05C 9/18

(54) **Fenster oder Tür mit Schliessstücken**
Window or door with latching element
Porte ou fenêtre avec éléments de verrouillage

(30) Priorität: 26.07.1994 DE 9412070 U; 11.10.1994 DE 9416225 U; 18.05.1995 DE 29508225 U
(43) Veröffentlichungstag der Anmeldung: 31.01.1996
(73) Patentinhaber: SIEGENIA-FRANK KG, 57005 Siegen (DE)
(72) Erfinder: Bröcker, Norbert, D-57299 Burbach-Würgendorf (DE); Wader, Gerhard, D-58581 Lüdenscheid (DE)

(56) Entgegenhaltungen:
- DE-U- 9 212 670
- FR-A- 1 572 059

## Beschreibung

Die Erfindung betrifft ein Fenster oder eine Tür mit Schließstücken entsprechend dem Oberbegriff des Anspruchs 1.

Beim Bau von Fenstern oder Türen aus Kunststoff-Hohlprofilen ist es bereits seit langem bekannt, für das Zusammenwirken mit dem in den Flügel eingebauten und über Treibstangen betätigbaren Riegelverschluß od. dgl. den Blendrahmen mit Schließstücken auszustatten, die über ein angeformtes Fußteil ausschließlich durch Verrasten in einer längs der Falzflächen des Blendrahmens verlaufenden, beidseitig hinterschnitten profilierten Nut festgelegt werden können. Die dabei zum Einsatz gelangenden Schließstücke sind mit einem bereits vorgeformten, aber noch durch eine dünne Wand verschlossenen Durchlaß versehen, der nach Durchbrechung der Wand zur Aufnahme einer Befestigungsschraube geeignet ist, wenn - für besondere Fälle - eine zusätzliche Schraubbefestigung der Schließstücke an den Kunststoff-Hohlprofilen gewünscht oder gefordert wird.

Die bekannten Schließstücke sind so ausgelegt, daß sie an den Falzflächen des Blendrahmens eine relativ große Einbaubreite - etwa 17 mm - benötigen, wobei die dort vorhandene, beidseitig hinterschnitten profilierte Nut entsprechend breit ausgelegt ist, nämlich im Bereich ihres Öffnungsspaltes eine Breite von etwa 10 mm aufweist, während sie im Hinterschneidungsbereich annähernd eine Breite von 14 mm benötigt.

Es sind zwar auch schon - beispielsweise durch das DE-GM 92 12 670 - Schließstücke bekannt geworden, die ausschließlich durch Verrastung in Profilnuten an den Falzflächen der aus Kunststoff-Hohlprofilen zusammengesetzten Blendrahmen festgelegt werden können, wobei die Profilnuten einen relativ schmalen Öffnungsspalt - etwa 4 mm - haben.

Abgesehen davon, daß in diesem Falle die Profilnuten an den Falzflächen des Blendrahmens aber nur eine einseitig hinterschnittene Querschnittsgestalt haben sollen, die bei marktgängigen Kunststoff-Hohlprofilen weitgehend unüblich ist, benötigen die bekannten Schließstücke außerhalb der hinterschnittenen Profilnut an den Falzflächen des Blendrahmens eine relativ große Einbaubreite von mindestens 20 mm.

Dieser Nachteil der bekannten Schließstücke liegt darin begründet, daß für eine funktionssichere, aber schraublose Festlegung derselben oberhalb des in die hinterschnitten profilierte Nut hakenartig eingreifenden Fußteils von diesen eine sogenannte Überschulterungsstütze von relativ großer Ausladung absteht, die sich als Verrastungs-Widerlager auf den Falzflächen des Blendrahmens mit einer gewissen Vorspannung abstützen muß. Stellt sich diese Vorspannung, beispielsweise wegen der unvermeidbaren Fertigungstoleranzen für die Kunststoff-Hohlprofile, nicht ein oder geht sie, z.B. wegen auftretender Temperaturschwankungen an den eingebauten Fenstern oder Türen verloren, dann ist auch der sichere Sitz bzw. die einwandfreie Positionierung der Schießstücke an den Falzflächen des Blendrahmens nicht auf Dauer gewährleistet.

Der Erfindung ist das Ziel gesetzt, Fenster oder Türen der eingangs näher spezifizierten Art mit Schließstücken für den eingebauten und über Treibstangen betätigbaren Riegelverschluß od. dgl. anzugeben, bei denen die Schließstücke an den Falzflächen des Blendrahmens nicht nur mit einer relativ geringen Einbaubreite - von etwa 12 mm - auskommen, sondern zugleich bzw. darüber hinaus auch noch einen dauerhaft festen und/oder verschiebesicheren Verrastsitz im Bereich einer - üblicherweise - beidseitig hinterschnitten profilierten Nut an den Falzflächen des Blendrahmens erhalten, die auch noch als Verrasteingriff für andere Fenster- und Türfunktionsteile, wie z.B. Glashalteleisten und Anschlagleisten, genutzt werden kann.

Zur Lösung dieser komplexen Aufgabenstellung sieht die Erfindung vor,
daß das Fußteil der Schließstücke, vorzugsweise auf seiner ganzen Länge, einen sich von oben - vom Öffnungsquerschnitt - oben nach unten - zu seinem von dem Riegelsteg abgewandten Ende - verjüngenden und nur einseitig in einen Haken auslaufenden Querschnitt hat,
daß oberhalb - in Richtung des Riegelsteges - des Fußteils vom Schließstück nach rückwärts - vom Riegelsteg weg - ein - relativ kurz bemessener - Ausleger weggerichtet ist, der den von der Falzfläche hochragenden Steg des Kunststoffprofils übergreift, daß der Ausleger eine abwärts in Richtung zur Falzfläche geführte Leiste aufweist, die eine geringere Profilhöhe als der Steg des Kunststoffprofils hat, aber mit einer oder mehreren ebenfalls zur Falzfläche abwärts gerichteten Krallen versehen ist,
und daß die Leiste mit ihrer der Hakenseite des Fußteils zugewendeten Flanke die freie Längsfläche des Steges am Kunststoffprofil wenigstens an ihrer oberen Begrenzungskante eng hinterfaßt,
während die Leiste mit ihrem freien Ende im Abstand von der Falzfläche des Kunststoffprofils endet und ihre Krallen in dessen Falzflächen eindringen bzw. eingreifen.

Es wurde gefunden, daß durch diese erfindungsgemäße Merkmalsausstattung eines gattungsgemäßen Fensters oder einer gattungsgemäßen Tür eine den Gebrauchswert desselben bzw. derselben wesentlich erhöhende, nämlich platzparend konzipierte, Schließstück-Anordnung an aus Kunststoffprofilen zusammengesetzten Blendrahmen gewährleistet werden kann, die von Fertigungstoleranzen der Kunststoff-Hohlprofile und beispielsweise von temperaturbedingten Formänderungen derselben weitestgehend unabhängig ist.

Es ist auch von Vorteil, wenn im Abstand von unten - dem Riegelsteg abgewandten - Ende des Fußteils und nach der vom Haken abgewendten Seite hin mindestens auf hlber Fußteillänge eine Nase widerhakenartig absteht.

In weiterer Ausgestaltung der Erfindung ist vorgesehen, daß die die widerhakenartige(n) Nase(n) tragende Fläche am Fußteil des Schließstück konvex bogenförmig gekrümmt verläuft, so daß das Schließstück bei der Montage durch eine längs dieses Bogens unter gleichzeitiger Kraftanwendung (Druck, Schlag) stattfindende Verlagerungsbewegung mit ihrem Fußteil in die hinterschnitten profilierte Nut des Blendrahmens eingerückt sowie bei dieser Einrückbewegung außerhalb der Nut mit dem von der Falzfläche hochragenden Steg des Kunststoffprofils über den Ausleger und seine Leiste sichernd verklammert werden kann, während Haken und Nase des Fußteils die Hinterschneidungsbereiche der Profilnut in den Blendrahmen-Falzflächen verrastend untergreifen.

Stabilisiert wird der Sitz des Schließstückes an der Falzfläche des Blendrahmens nach der Erfindung noch dadurch, daß dieses auf gleicher Höhe mit dem Ausleger einen nach der entgegengesetzten Richtung vorspringenden Stützanschlag aufweist.

Stützanschlag und Ausleger bilden nämlich miteinander relativ zu Haken und Nase des Fußteils ein symmetrisches Widerlager, das die rastende Verankerung des Schließstücks in der beidseitig hinterschnitten profilierten Nut an den Blendrahmen-Falzflächen gegen Kippmomente optimiert.

Eine hohe Befestigungsstabilität für das Schließstück am Blendrahmen wird dann erhalten, wenn erfindungsgemäß der Ausleger und die Leiste sowie auch der Stützanschlag sich über die gesamte Länge des Fußteils erstrecken.

Bewährt hat es sich auch, die widerhakenartige Nase mit einer normal von der Widerhakenkante vorspringenden Schneide zu versehen, weil diese innerhalb der hinterschnittenen Nut zusätzlich in das Material des Kunststoffhohlprofils zwecks Verbesserung der Verschiebesicherung eindringt.

Die übrigen schneidenartigen Vorsprünge des Schließstücks können an der der Leiste des Auslegers zugewendeten Seitenfläche des Fußteils sitzen und dort eine sich in Abwärtsrichtung - zur Falzfläche hin - verjüngende Gestalt haben. Es wird hierdurch erreicht, daß sie in das Material des von Ausleger und Leiste hakenartig umfaßten Steges am Blendrahmen zwangsläufig eindringen müssen.

Um eine besonders hohe Befestigungsstabilität für das Schließstück am Blendrahmen zu erhalten, ist es erfindungsgemäß vorgesehen, daß bei Schließstücken, bei denen der Ausleger und die Leiste sowie auch der Stützanschlag sich über die gesamte Länge des Fußteils erstrecken, die Krallen jeweils punktuell von beiden Enden und von der halben Länge der Leiste abstehen.

In manchen Fällen kommt es vor, daß die zuletzt angegebenen Schließstücke sehr hohe Kräfte aufzunehmen haben. Spezielle Schließstücke, die diesen Anforderungen Rechnung tragen und auch die Besonderheiten unterschiedlicher Profile berücksichtigen, bedeuten jedoch einen zusätzlichen Herstellungs- und Lageraufwand.

Der Erfindung liegt daher zusätzlich die Aufgabe zugrunde, mit geringem Aufwand eine zusätzliche Befestigung eines Schließstückes zu ermöglichen, ohne auf die grundsätzlichen Vorteile einer schraublosen Befestigung zu verzichten.

Die Problemlösung wird erfindungsgemäß dadurch erreicht, daß der Ausleger eine Vorrichtung zur lösbar formschlüssigen Kupplung des Schließteils mit einem Befestigungsteil aufweist, und daß das Befestigungsteil einerseits den Ausleger übergreift und andererseits mittels Befestigungselementen, z.B. Schrauben, am Blendrahmen festlegbar ist.

Nach DE-AS 24 36 289 ist ein Beschlagteil bekannt, welches eine Nase aufweist, die beim Einbau in eine Hinterschneidung eines leistenartigen Vorsprungs des Blendrahmens eingeschoben wird und das andererseits mit einem Ansatz versehen ist, welcher den leistenartigen Vorsprung übergreift und sich mittels einer Schraube auf einer Fläche des Blendrahmens derart abstützt, daß sich das Beschlagteil durch Eindrehen der Schraube mit der Nase in der Hinterschneidung festklemmt.
Diese Ausführung setzt aber eine grundsätzliche Verwendung der Schraube voraus. Die Schraube bewirkt dabei zwar zunächst eine Klemmbefestigung, jedoch wird im Laufe der Zeit das Material unterhalb der Schraube weggedrückt, was besonders bei weicheren Blendrahmenmaterialien zu einer Lockerung des Beschlagteils führt.

Eine sehr einfache und daher bevorzugte Ausgestaltung sieht vor, daß die formschlüssige Kupplung aus mindestens einem von der Oberseite des Auslegers vorstehenden Steg und einer dazu komplementär geformten Eingriffsausnehmung im Befestigungsteil besteht.

In einem weiteren Ausführungsbeispiel ist der Steg materialeinheitlich und quer an den Riegelsteg angeschlossen und hat an seinem dem Riegelsteg zugewandten Ende nahezu die gleiche Höhe wie der Riegelsteg, wobei diese Höhe zu dem dem Befestigungsteil zugewendeten Ende hin abfällt.

Zweckmäßig ist es, daß der Steg senkrecht zum Ausleger verlaufende Hinterschneidungen aufweist, und mit komplementär dazu ausgeformten Vorsprüngen in der Ausnehmung zusammenwirken kann.

Es ist weiterhin sinnvoll, daß der Ausleger durch von dem Befestigungsteil U-förmig abstehende Schenkel untergreifbar ist.

Eine weitere vorteilhafte Weiterentwicklung ergibt sich für den Fall, daß der Ausleger am Schließstück eine nach abwärts geführte Leiste aufweist, die eine geringere Profilhöhe hat als die Profilhöhe des Steges am Kunststoffprofil, und daß die Leiste mit ihrer der Hakenseite des Fußteils zugewendeten Flanke die freie Längsfläche des Steges am Kunststoffprofil wenigstens an ihrer oberen Begrenzungskante eng hinterfaßt, während sie mit ihrem freien Ende im Abstand von der Falzfläche des Kunststoffprofils endet. Sie besteht darin, daß die Leiste mit ihrer Außenseite an einer Gegenfläche des Befestigungsteils anliegt, bzw. abgestützt ist.

Zweckmäßig ist es in diesem Fall auch, wenn die Leiste Ausschnitte aufweist, die ein Eingreifen der Schenkel auf der Unterseite des Auslegers ermöglichen.

Anhand von in der Zeichnung dargestellten Ausführungsbeispielen wird der Gegenstand der Erfindung nachfolgend ausführlich erläutert. Dabei zeigt
- Fig. 1: die Draufsicht eines Schließstücks für mit eingebautem Riegelverschluß od. dgl., versehene Fenster oder Türen,
- Fig. 2: das Schließstück nach Fig. 1 in Pfeilrichtung II gesehen,
- Fig. 3: das Schließstück nach Fig. 1 in Pfeilrichtung III gesehen,
- Fig. 4: das Schließstück nach Fig. 2 in Pfeilrichtung IV gesehen,
- Fig. 5: in beträchtlich größerem Maßstab den erfindungswesentlichen Bereich eines aus Kunststoff-Hohlprofilen zusammengesetzten Blendrahmens für Fenster oder Türen im Querschnitt mit zugeordnetem Schließstück zu Beginn von dessen Rast-Befestigungsvorgang,
- Fig. 6: eine der Fig. 5 entsprechende Darstellung, jedoch nach Vollendung des Rast-Befestigungsvorgangs für das Schließstück,
- Fig. 7: eine Teilansicht in Pfeilrichtung VII der Fig. 6,
- Fig. 8: eine Teilansicht in Pfeilrichtung VIII der Fig.6,
- Fig. 9: eine Draufsicht eines Schließstücks für mit eingebautem Riegelverschluß od. dgl., versehene Fenster oder Türen, mit zusätzlichem Befestigungsteil,
- Fig. 10: eine Draufsicht des Schließstücks mit Befestigungsteil nach Fig. 1, aber an einem Blendrahmen montiert,
- Fig. 11: eine Seitenansicht von Fig. 1,
- Fig. 12: eine Seitenansicht von Fig. 2,
- Fig. 13: die Draufsicht eines anderen Ausführungsbeispieles mit zusätzlichem Befestigungsteil,
- Fig. 14: die Draufsicht einer weiteren Kupplungsausführung zwischen Schließstück und Befestigungsteil.

Die Fig. 1 bis 4 der Zeichnung zeigen - etwa in doppelter Vergrößerung - verschiedene Ansichten (Draufsicht, Seitenansicht, Rückansicht, Unteransicht) eines Schließstücks 1 zur Befestigung an einem aus Kunststoffprofilen, insbesondere Kunststoff-Hohlprofilen, zusammengesetzten Blendrahmen von Fenstern oder Türen, wie es für das Zusammenwirken mit einem in den zugehörigen Flügel des Fensters oder der Tür eingebauten und über Treibstangen betätigbaren Riegelverschluß od. dgl. benötigt wird.

Das Schließstück 1 kann dabei als Formteil aus metallischem Werkstoff, beispielsweise Druckguß, aber auch als solches aus formfestem Kunststoffmaterial, z.B. Spritzguß, gefertigt sein. Es weist den eigentlichen Riegelsteg 2 auf, mit dem ein Riegelansatz an der Treibstange des flügelseitigen Riegelverschlusses in und außer Wirkverbindung treten kann. An die Unterseite des Riegelsteges 2 schließt sich, vorzugsweise einstückig und über dessen gesamte Länge hinweg, ein Fußteil 3 an, das an seinem unteren Ende und an der vom Riegelsteg 2 abgewandten Seite in einen Haken 4 ausläuft. Von der dem Haken 4 abgewendeten Seitenfläche 5 des Fußteils 3 steht im Abstand von dessen unterem Ende mindestens auf halber Fußteillänge eine Nase 6 widerhakenartig ab, wie das deutlich aus Fig. 2 hervorgeht. In Fig. 4 wird angedeutet, das eine Nase 6 auf halber Fußteillänge von der Seitenfläche 5 des Fußteils 3 angebracht ist. Jedoch können solche Nasen 6 auch an anderen Stellen über die Fußteillänge verteilt vorgesehen werden. Auch die Anzahl dieser Nasen 6 kann bedarfsweise variiert werden.

Der Haken 4 sollte sich vorzugsweise ununterbrochen über die ganze Länge des Fußteils 3 erstrecken. Er kann aber natürlich auch eine in Längsrichtung mehrfach unterbrochene Gestaltung erhalten.

Besonders den Fig. 2, 5 und 6 läßt sich entnehmen, daß das Fußteil 3 des Schließstücks 1 einen sich von unten nach oben verjüngenden und in den einseitigen Haken 4 auslaufenden Querschnitt hat, wobei seine die widerhakenartige(n) Nase(n) 6 tragende Seitenfläche 5 zweckmäßigerweise konvex bogenförmig gekrümmt verläuft. Die oberhalb des Hakens 4 gelegene Seitenfläche 7 desselben ist im wesentlichen eben ausgeführt.

Oberhalb des Fußteils 3 und im Anschluß an dessen ebene Seitenfläche 7 ist vom Schließstück 1 ein kurzer und etwa waagerechter Ausleger 8 weggerichtet, an dessen Unterseite sich eine Leiste 9 anschließt. Deren der Seitenfläche 7 des Fußteils 3 zugewendete Flanke 10 schließt zur Unterseite des Auslegers 8 einen Winkel ein, welcher vorzugsweise etwas größer als 90° bemessen ist.

Erkennbar ist aus den Fig. 2, 5 und 6 der Zeichnung, daß der Fußteil 3 des Schließstücks 1 eine Profilhöhe 11 hat, die wesentlich größer bemessen ist, als die Profilhöhe 12 der vom Ausleger 8 nach unten abstehenden Leiste 9.

An die Unterseite des Auslegers 8 und die Seitenfläche 7 des Fußteils 3 ist - mindestens auf halber Fußteillänge, vorzugsweise jedoch mehrfach über diese verteilt angeordnet - ein schneidenartiger Vorsprung 14 angeformt, wie das nicht nur den Fig. 2, 5 und 6, sondern noch deutlicher der Fig. 8 entnommen werden kann. In der Eckzone zwischen der Unterseite des Auslegers 8 und der Flanke 10 der Leiste 9 kann im Bereich jedes schneidenartigen Vorsprungs 14 als Toleranz-Ausgleichselement noch ein kleiner Nocken 15 ausgeformt sein.

Aus Fig. 7 ist ein Ausführungsbeispiel zu entnehmen, bei dem - abweichend von Fig. 4 - die widerhakenartig aus der konvex bogenförmig gekrümmten Seitenfläche 5 des Fußteils 3 vorstehende Nase 6 mit mindestens einer normal von ihrer Widerhakenkante 16 vorspringenden Schneide 17 ausgestattet ist.

Bei dem in Fig. 4 gezeigten Ausführungsbeispiel, ist die bogenförmig aus der konvex gekrümmten Seitenfläche 5 des Fußteils 3 vorstehende Nase 6 in einer Spitze 13 auslaufend.

Es ist auch noch wichtig, daß das Schließstück 1 auf gleicher Höhe mit dem Ausleger 8 einen nach der entgegengesetzten Richtung vorspringenden Stützanschlag 18 aufweist, welcher jeweils in den Fig. 2, 4 und 5 bis 7 der Zeichnung zu sehen ist.

In den Fig. 5 und 6 der Zeichnung wird der erfindungswesentliche Teilbereich eines aus Kunststoff-Hohlprofilen zusammengesetzten Blendrahmens 19 für ein Fenster oder eine Tür gezeigt, an dem die Schließstücke 1 ausschließlich durch Verrastung - also ohne Benutzung von zusätzlichen Befestigungsschrauben - funktionssicher festgelegt werden sollen. Im Anschluß an die raumeinwärts gerichtete Stirnfläche 20 der den Blendrahmen 19 bildenden Kunststoff-Hohlprofile sind diese an der Seite ihrer Falzfläche 21 mit einer in Profil-Längsrichtung verlaufend eingeformten Nut 22 ausgestattet. Diese weist einen relativ schmalen Öffnungsspalt 23 auf und hat im Anschluß an diesen beidseitig und in verschiedenen Höhenlagen jeweils eine Hinterschneidung 24 bzw. 25. Die der raumseitigen Stirnfläche 20 näher liegende Hinterschneidung 24 ist dabei etwa auf gleicher Höhe mit der Falzfläche 21 ausgebildet, während die andere Hinterschneidung 25 eine unter das Niveau der Falzfläche 21 versetzte Lage einnimmt sowie unterhalb eines über die Falzfläche 21 hochragenden Steges 26 des Kunststoff-Hohlprofils liegt. Die Höhe 27 des Steges 26 entspricht dabei mindestens der Dicke 28 eines Hakenansatzes 29 des Kunststoff-Hohlprofils, welcher in der Nut 22 im Anschluß an den Öffnungsspalt 23 die Hinterschneidung 24 nach oben begrenzt.

Die Art und Weise der Anbringung und die daraus resultierende Festlegung der Schließstücke 1 am Blendrahmen 19 eines Fensters oder einer Tür läßt sich besonders deutlich an den Fig. 5 und 6 der Zeichnung nachvollziehen.

Im Bereich der mit den Hinterschneidungen 24 und 25 ausgestatteten Nut 22 der Kunststoff-Hohlprofile wird das Schließstück 1 zunächst in der aus Fig. 5 ersichtlichen Lage in den Öffnungsspalt 23 eingeführt. Dann wird auf dieses Schließstück 1, beispielsweise auf dessen Riegelsteg 2, eine Kraftwirkung (Druck oder Schlag) etwa in Pfeilrichtung 30 ausgeübt. Unter Verschwenkung um den vom Ausleger 8 und dessen Leiste 9 umfaßten Steg 26 des Kunststoff-Hohlprofils dringt dann das Fußteil 3 weiter nach unten in die Nut 22 ein, während sich der den Hakenansatz 29 tragende und der raumseitigen Stirnfläche 20 benachbarte Abschnitt des Kunststoff-Hohlprofils elastisch etwas verformt, bis der Stützanschlag 18 auf die Oberseite des Hakenansatzes 29 trifft und die Unterseite des Auslegers 8 flach auf der oberen Endfläche des Steges 26 aufliegt. Das gesamte Schließstück 1 nimmt dann die aus Fig. 6 ersichtliche Lage relativ zum Kunststoff-Hohlprofil des Blendrahmens 19 ein.

Der Haken 4 des Fußteils 3 ist seitwärts in die Hinterschneidung 25 eingerückt, während jede Nase 6 mit ihrer Widerhakenkante 16 die Hinterschneidung 24 unterfaßt sowie mit der Schneide 17 in die Unterkante des Hakenansatzes 29 eindringt.

Weiterhin dringen die schneidenartigen Vorsprünge 14 keilartig von oben her in den Steg 26 des Kunststoff-Hohlprofils am Blendrahmen 19 ein und die Nocken 15 legen sich zwecks Toleranzausgleichs stützend gegen die vom Öffnungsspalt 23 abgewendete Oberkante des Steges 26 an.

Da die Profilhöhe 12 der vom Ausleger 8 nach unten abstehenden Leiste 9 geringer bemessen ist, als die Höhe 27 des von der Falzfläche 21 des Blendrahmens 19 hochragenden Steges 26, kann deren unteres Ende die Falzfläche 21 des Blendrahmens zu keiner Zeit berühren. Es ist aber auch möglich, daß von diesem Ende der Leiste 9 mehrere Krallen 31 punktuell nach abwärts gerichtet sind, die in die Falzfläche 21 des Blendrahmens 19 eindringen bzw. eingreifen und dadurch das Schließstück 1 selbsttätig verschiebesicher am Blendrahmen 19 fixieren. Nach Fig. 3 der Zeichnung ist je eine Kralle 31 an beiden Enden und auf halber Länge der Leiste 9 vorgesehen.

Durch die besondere Art des Zusammenwirkens des Fußteils 3, des Auslegers 8, der mit den Krallen 31 versehenen Leiste 9 und des Stützanschlags 18 am Schließstück 1 mit dem Blendrahmen 19 im Bereich der die Hinterschneidungen 24 und 25 aufweisenden Nut 22 und mit dem ihrem Öffnungsspalt 23 benachbarten Steg 26 ergibt sich eine ohne weitere Befestigungsmittel (Schrauben) auskommende Befestigungsart für die Schließstücke 1, welche allen aus der Benutzung der flügelseitigen Riegelverschlüsse resultierenden Kraftwirkungen und Beanspruchungen sicher widersteht.

Andererseits ist es aber relativ leicht, die einzelnen Schließstücke 1 im Bedarfsfalle durch gerichtete Kraftausübung mit der die Hinterschneidungen 24 und 25 enthaltenden Nut 22 zu entkuppeln.

Wie in Fig. 9 gezeigt ist, kann für den Fall, daß die Riegelverschlüsse sehr hohe Kräfte aufnehmen müssen oder besondere Sicherheitsanforderungen an die Befestigung der Schließstücke 1 gestellt sind , ein Befestigungsteil 32 zusätzlich zur bestehenden Rastbefestigung verwendet werden. Das Befestigungsteil 32 besitzt eine Durchgangsöffnung 33, die ein Durchtreten eines - nicht dargestellten - Befestigungselementes ermöglicht.
Vorzugsweise wird als Befestigungselement eine im Fenster- und Türenbau übliche Senkkopfschraube verwendet, deren Kopf von der Senkung 34 aufgenommen wird. Die Schraubenmittelachse 35 der Durchdringungsöffnung 33 liegt dabei, wie in Fig. 10 zu erkennen ist, außerhalb des Auslegers 8 wenn das Befestigungsteil 32 ordnungsgemäß mit dem bereits am Blendrahmen 19 verankertem Schließstück 1 in Halteeingriff gebracht ist.

Das Befestigungsteil 32 hat einen im Grundriß z.B. halbkreisförmigen Grundkörper 36 an den sich einstückig ein in Richtung des Schließstücks 1 weisender Arm 37 anschließt. Der Arm 37 weist in seiner Unterseite eine beispielsweise als Schlitz gestaltete Eingriffsausnehmung 39 auf. Der Arm 37 endet mit einer Kante 40, die parallel zur einer Kante 41 des Grundkörpers 36 verläuft. Das Schließstück 1 hat auf der Oberseite 42 des Auslegers 8 einen Steg 43, der im Beispiel quer zum Riegelsteg 2 verläuft und an seinem dem Riegelsteg 2 zugewendeten Ende 44 materialeinheitlich mit diesem ausgebildet ist, während das dem Befestigungsteil 32 zugewendete Ende 45 abfällt, bis es auf die Höhe der Oberseite 42 des Auslegers 8 ausläuft. Dadurch ergibt sich, wie in Fig. 11 gut zu erkennen, eine Dreiecksform des Steges 43. Der Steg 43 ist mit senkrecht zum Ausleger 8 verlaufenden Hinterschneidungen 46 versehen (Fig. 9), denen in der Eingriffsausnehmung 39 komplementär dazu geformte Vorsprünge 47 zugeordnet sind. Die Eingriffsausnehmung 39 und der Steg 43 erhalten dadurch eine genau definierte Lage zueinander, da die Vorsprünge 47 mit den Hinterschneidungen 46 eine formschlüssige Führung senkrecht zum Ausleger 8 bilden, wobei die Abstände dabei so abgestimmt sind, daß einerseits die Kante 40 an den Riegelsteg 2 und andererseits die Kante 41 an die Endkante des Auslegers 8 anstößt.

Fig. 10 zeigt die Draufsicht eines am Blendrahmen 19 montierten Schließstücks 1 und des zusätzlich daran angreifenden Befestigungsteils 32. Das Befestigungsteil 32 übergreift einerseits mit dem Arm 37 den Ausleger 8 und stützt sich andererseits mit dem Grundkörper 36 auf der Falzfläche 21 des Blendrahmens 19 ab (Fig. 12).

Die lösbare Kupplung erlaubt es, das Schließstück 1 in bereits beschriebener Art und Weise zu montieren und jederzeit nachträglich bzw. bedarfsweise das Befestigungsteil 32 zuzufügen. Hierfür wird nur geringfügiger zusätzlicher Raum auf der Falzfläche 21 benötigt, der über die Tiefe 48 des Grundkörpers 36 nicht hinausgeht. Die Schraubachse 35 liegt, wie bereits erwähnt, neben dem Ausleger 8, so daß keine bei normaler schraubenloser Befestigung störend wirkende Kanten oder Durchbrüche in diesem notwendig werden. In Fig. 10 ist gut zu erkennen, daß das Befestigungsteil 32 sowohl mit seiner Kante 40 an den Riegelsteg 2 als auch seiner Kante 41 an den Ausleger 8 des Schließstücks 1 stößt und dadurch eine zusätzliche Stützwirkung erreicht.

Fig. 11 zeigt in einer Seitenansicht, wie das Befestigungsteil 32 mit dem Schließstück 1 zusammengeführt wird. Der Steg 43 stützt, wie bereits erwähnt, durch seine Dreiecksform den Riegelsteg 2 gegen den Ausleger 8 ab und bietet daher der Senkung 34 ausreichend Raum. Die Höhe 49 des Armes 37 entspricht dabei nahezu der Höhe 50 des Riegelstegs 2. Ebenso ist das Maß 51, um das der Grundkörper 36 den Arm 37 nach unten überragt, auf die Höhe 12 der Leiste 9 am Schließstück 1 abgestimmt. Das Maß 53 wird auf das Maß 54 so abgestimmt, daß die Kante 40 des Armes 37 am Riegelsteg 2 anliegt und die Kante 41 des Grundkörpers 36 an die Begrenzung der Leiste 9 reicht.

In Fig. 12 ist das fertig montierte Schließstück 1 in einer Seitenansicht mit dem Befestigungsteil 32 an einem Blendrahmen 19 zu sehen. Das Befestigungsteil 32 übergreift den Ausleger 8 mit dem Arm 37 auf seiner gesamten Breite und stützt sich mit dem Grundkörper 36 auf der Falzfläche 21 ab. Der Ausleger 8 wird dadurch auf den Steg 26 niedergedrückt und es wird ein Kippen oder Ausweichen des Schließstückes 1 verhindert. Zusätzlich wird das Schließstück in Längsrichtung mit der den Steg 43 umgreifenden Eingriffsausnehmung 39 in Längsrichtung lagenfixiert.

Fig. 13 zeigt in Draufsicht ein Ausführungsbeispiel, bei dem am Grundkörper 36 des Befestigungsteils 32 parallel zur Längsachse des Schließstücks 1 verlaufende Ausleger 55 in quer zu dieser Richtung abgewinkelten Schenkeln 56 enden. Die Schenkel 56 können dabei den Ausleger 8 untergreifen und in Ausschnitte 57 der Leiste 9 einrücken. Bei diesem Ausführungsbeispiel ist die Montage des Befestigungsteils 32 nur von der Seite aus quer zum Riegelsteg 2 möglich. Daher ist eine derartige Kupplungsverbindung nur bei einer breiten Falzfläche 21 oder aber schon vor dem Einsetzen des Schließstücks 1 möglich.

In Fig. 14 ist eine Ausführungsform der Erfindung dargestellt, bei der das Schließstück 1 auf der Oberseite 42 des Auslegers 8 zwei parallele Stege 58 aufweist, die einen Zwischenraum 59 seitlich begrenzen. Das Befestigungsteil 32 greift bei der Montage mit seinem Arm 37 in diesen Zwischenraum 59 ein und überlappt dort den Ausleger 8. Durch die beiden Stege 58 wird eine besonders stabile Verbindung des Auslegers 8 mit dem Riegelsteg 2 erreicht.

Zusätzlich soll erwähnt werden, daß falls ausreichend Raum an der Falzfläche 21 vorhanden ist, das Befestigungsteil 32 selbstverständlich symmetrisch ausgebildet werden und einen zweiten in entgegengesetzte Richtung zum Arm 37 weisende Arm aufweisen kann um die Montage zu erleichtern.
Auch die Höhe 38 des Grundkörpers 36 kann durch Anpassung an unterschiedliche Blendrahmenprofile variieren.

Selbstverständlich ist der Formschluß der Verbindung des Schließstücks 1 mit dem Befestigungsteil 32 auch über Zapfen-Lochverbindungen denkbar. Schließlich sind die in den Fig. 1 bis 4 dargestellten Lösungen des an den Riegelsteg 2 materialeinheitlich anschließenden Steges 43 auch geeignet, auf den Riegelsteg 2 ausgeübte Kräfte auf den Ausleger 8 zu übertragen und so die Stabilität des Schließstückes 1 zu erhöhen.

### Bezugszeichenliste:

- 1: Schließstück
- 2: Riegelsteg
- 3: Fußteil
- 4: Haken
- 5: Seitenfläche (konvex bogenförmig qekrümmt)
- 6: Nase
- 7: Seitenfläche (eben)
- 8: Ausleger
- 9: Leiste
- 10: Flanke
- 11: Profilhöhe des Fußteils 3
- 12: Profilhöhe der Leiste 9
- 13: Schneide
- 14: schneidenartiger Vorsprung
- 15: Nocken
- 16: Widerhakenkante
- 17: Spitze
- 18: Stützanschlag
- 19: Blendrahmen
- 20: raumseitige Stirnfläche
- 21: Falzfläche
- 22: Nut
- 23: Öffnungsspalt
- 24: Hinterschneidung
- 25: Hinterschneidung
- 26: Steg
- 28: Dicke
- 29: Hakenansatz
- 30: Pfeilrichtung
- 31: Kralle
- 32: Befestigungsteil
- 33: Durchgangsöffnung
- 34: Senkung
- 35: Schraubenmittelachse
- 36: Grundkörper
- 37: Arm
- 39: Eingriffsausnehmung
- 40: Kante
- 41: Kante
- 42: Oberseite
- 43: Steg
- 44: Ende
- 45: Ende
- 46: Hinterschneidungen
- 47: Vorsprünge
- 48: Tiefe
- 49: Höhe
- 50: Höhe
- 51: Maß
- 53: Maß
- 54: Maß
- 55: Ausleaer
- 56: Schenkel
- 57: Ausschnitte
- 58: Stege
- 59: Zwischenraum

## Patentansprüche

1. Fenster oder Tür mit Schließstücken (1) für den eingebauten und über Treibstangen betätigbaren Riegelverschluß od. dgl., wobei die Schließstücke (1) zur Befestigung an einem aus Kunststoffprofilen, insbesondere Hohlprofilen, zusammengesetzten Blendrahmen (19) vorgesehen sind, der mit einer längs seiner Falzflächen (21) verlaufenden, beidseitig hinterschnitten (24, 25) profilierten Nut (22) versehen ist, wobei einerseits die Nut (22) der Kunststoffprofile einen Verrasteingriff für Fenster- und Türfunktionsteile, wie z.B. Glashalteleisten, Anschlagleisten und auch die Schließstücke (1) des Riegelverschlusses, bildet und dabei zumindest eine Längsbegrenzung ihres Öffnungsspaltes (23) durch einen über die Falzfläche (21) hochragenden Steg (26) gebildet ist, wobei andererseits jedes Schließstück (1) einen Riegelsteg (2) sowie ein sich von dessen Unterseite anschließendes Fußteil (3) hat, das den Öffnungsspalt (23) der Nut (22) im Kunststoffprofil durchfaßt und mit nach entgegengesetzten Seiten gerichteten Haken (4) und/oder Nasen (6) in die beidseitigen Hinterschneidungen (25 und 24) der Nut (22) im Kunststoffprofil verrastbar ist,
und wobei das Fußteil (3) jedes Schließstücks (1) - in Richtung auf den Öffnungsspalt (23) - oberhalb seiner Haken (4) und/oder Nasen (6) wenigstens einseitig schneidenartige Vorsprünge (14) trägt, die als Verschiebe-Sicherungselemente innerhalb des Öffnungsspaltes (23) der Nut (22) quer in das Material der Kunststoffprofile eindringen,
dadurch gekennzeichnet,
daß das Fußteil (3) der Schließstücke (1), vorzugsweise auf seiner ganzen Länge, einen sich von oben - vom Öffnungsquerschnitt (23) - nach unten - zu seinem dem Riegelsteg (2) abgewandten Ende - verjüngenden und nur einseitig in den Haken (4) auslaufenden Querschnitt hat, daß oberhalb - in Richtung des Riegelstegs (2) - des Fußteils (3) vom Schließstück (1) nach rückwärts - vom Riegelzapfen (2) weg - ein Ausleger (8) weggerichtet ist, der den von der Falzfläche (21) hochragenden Steg (26) des Kunststoffprofils übergreift,
daß der Ausleger (8) eine abwärts in Richtung zur Falzfläche (21) geführte Leiste (9) aufweist, die eine geringere Profilhöhe (12) hat als die Profilhöhe (27) des Steges (26) am Kunststoffprofil, aber mit einer oder mehreren ebenfalls zur Falzfläche (21) abwärts gerichteten Krallen (31) versehen ist,
und daß die Leiste (9) mit ihrer der Hakenseite (7) des Fußteils (3) zugewendeten Flanke (10) die freie Längsfläche des Steges (26) am Kunststoffprofil wenigstens an ihrer oberen Begrenzungskante eng hinterfaßt, während die Leiste (9) mit ihrem freien Ende im Abstand von der Falzfläche (21) des Kunststoffprofils endet und ihre Krallen (31) in dessen Falzfläche (21) eindringen bzw. eingreifen.

2. Fenster oder Tür mit Schließstücken nach Anspruch 1,
dadurch gekennzeichnet,
daß im Abstand vom unteren - dem Riegelsteg (2) abgewandten - Ende des Fußteils (3) und nach der vom Haken (4) abgewendeten Seite (5) hin mindestens auf halber Fußteillänge eine Nase (6) widerhakenartig absteht.

3. Fenster oder Tür mit Schließstücken nach Anspruch 2,
dadurch gekennzeichnet,
daß die die widerhakenartige Nase (6) tragende Fläche (5) am Fußteil (3) des Schließstückes (1) konvex bogenförmig gekrümmt verläuft.

4. Fenster oder Tür mit Schließstücken nach Ansprüchen 2 bis 3,
dadurch gekennzeichnet,
daß das Schließstück (1) auf gleicher Höhe mit dem Ausleger (8) einen nach der entgegengesetzten Richtung vorspringenden Stützanschlag (18) aufweist.

5. Fenster oder Tür mit Schließstücken nach Ansprüchen 2 bis 4,
dadurch gekennzeichnet,
daß der Ausleger (8) und die Leiste (9) sowie der Stützanschlag (18) sich über die gesamte Länge des Fußteils (3) erstrecken.

6. Fenster oder Tür mit Schließstücken nach Ansprüchen 2 bis 5,
dadurch gekennzeichnet,
daß die widerhakenartige Nase (6) mit einer normal von der Widerhakenkante (16) vorspringenden Schneide (17) versehen ist.

7. Fenster oder Tür mit Schließstücken nach Ansprüchen 2 bis 6,
dadurch gekennzeichnet,
daß die schneidenartigen Vorsprünge (14) an der der Leiste (9) des Auslegers (8) zugewendeten Seitenfläche (7) des Fußteils (3) sitzen und eine sich in Abwärtsrichtung - zur Falzfläche (21) hin - verjüngende Gestalt haben.

8. Fenster oder Tür mit Schließstücken nach Anspruch 1, bei dem der Ausleger (8) und die Leiste (9) sowie der Stützanschlag (18) sich über die gesamte Länge des Fußteils (3) erstrecken,
dadurch gekennzeichnet,
daß die Krallen (21) jeweils punktuell von beiden Enden und von der halben Länge der Leiste (9) abstehen.

9. Fenster oder Tür mit Schließstücken nach Anspruch 1 und 2,
dadurch gekennzeichnet,
daß der Ausleger (8) eine Vorrichtung zur lösbar formschlüssigen Kupplung des Schließteils (1) mit einem Befestigungsteil (32) aufweist,und daß das Befestigungsteil (32) einerseits den Ausleger (8) übergreift und andererseits mittels Befestigungselementen, z.B. Schrauben, am Blendrahmen (19) festlegbar ist.

10. Fenster oder Tür nach Anspruch 9,
dadurch gekennzeichnet,
daß die formschlüssige Kupplung aus mindestens einem von der Oberseite (42) des Auslegers (8) vorstehenden Steg (43) und einer dazu komplementär geformten Eingriffsausnehmung (39) im Befestigungsteil (32) besteht.

11. Fenster oder Tür nach einem der Ansprüche 9 ider 10,
dadurch gekennzeichnet,
daß der Steg (43) materialeinheitlich und quer an den Riegelsteg (2) anschließt sowie an seinem zum Riegelsteg (2) gewandten Ende (44) nahezu die gleiche Höhe (50) wie der Riegelsteg (2) hat und daß diese Höhe (50) zu dem dem Befestigungsteil (32) zugewendeten Ende (45) hin abfällt.

12. Fenster oder Tür nach einem der Ansprüche 9 bis 11,
dadurch gekennzeichnet,
daß der Steg (43) senkrecht zum Ausleger (8) verlaufende Hinterschneidungen (46) aufweist, und mit komplementär dazu ausgeformten Vorsprüngen (47) in der Eingriffsausnehmung (39) zusammenwirkt.

13. Fenster oder Tür nach einem der Ansprüche 9 bis 12,
dadurch gekennzeichnet,
daß der Ausleger (8) durch von dem Befestigungsteil (32) U-förmig abstehende Schenkel (56) untergreifbar ist.

14. Fenster oder Tür nach einem der Ansprüche 9 bis 13, bei dem bzw. der Ausleger (8) am Schließstück (1) eine nach abwärts in Richtung zur Falzfläche geführte Leiste (9) aufweist, die eine geringere Profilhöhe (12) hat als die Profilhöhe (27) des Steges (26) am Kunststoffprofil, bei dem die Leiste (9) mit ihrer der Hakenseite (7) des Fußteils (3) zugewendeten Flanke (10) die freie Längsfläche des Steges (26) am Kunststoffprofil wenigstens an ihrer oberen Begrenzungskante eng hinterfaßt, während sie mit ihrem freien Ende im Abstand von der Falzfläche (21) des Kunststoffprofils endet,
dadurch gekennzeichnet,
daß die Leiste (9) mit ihrer Außenseite an einer Gegenfläche (41) des Befestigungsteils (32) anliegt, bzw. abgestützt ist.

15. Fenster oder Tür nach Anspruch 9 bis 14,
dadurch gekennzeichnet,
daß die Leiste (9) Ausschnitte (57) aufweist, die ein Eingreifen der Schenkel (56) auf der Unterseite des Auslegers (8) ermöglichen.

## Claims

1. A window or door with latching elements (1) for the built-in bolt lock or the like adapted to be actuated via positioning rods, the latching elements (1) being provided for fixing on a fixed frame (19) composed of plastic profiles, more particularly hollow profiles, the fixed frame having a profiled groove (25) undercut (24, 25) on both sides and extending along the frame rebate surfaces (21), the groove (22) of the plastic profiles on the one hand forming a catch engagement for window and door functional parts, for example glass retaining strips, abutment strips and also the latching elements (1) of the bolt lock, and at least one longitudinal boundary of its opening gap (23) being formed by a web (26) extending up beyond the rebate surface (21), while on the other hand each latching element (1) has a latching web (2) and a foot part (3) adjoining the same from its underside, which foot part extends through the opening gap (23) of the groove (22) in the plastic profile and is adapted to catch by hooks (4) extending in opposite directions, and/or noses (6), in the undercuts (25 and 24) provided on both sides in the groove (22) in the plastic profile,
the foot part (3) of each latching element (1) - in the direction of the opening gap (23) - carrying above its hooks (4) and/or noses (6) at least on one side knife edge type projections (14) which penetrate transversely into the material of the plastic profiles to form anti-displacement elements within the opening gap (23) of the groove (22),
characterised in that
the foot part (3) of the latching elements (1) has, preferably over its entire length, a cross-section which tapers from above - from the opening cross-section (23) - downwards - to its end remote from the latching web (2) - and which terminates in the hook (4) only on one side,
in that an arm (8) extends rearwardly - away from the latching web (2) - above the foot part (3) of the latching element (1) - as considered in the direction of the latching web (2), said arm engaging over the plastic profile web (26) extending up from the rebate surface (21),
in that the arm (8) has a ledge (9) extending downwards in the direction of the rebate surface (21), which ledge has a shorter profile height (12) than the profile height (27) of the web (26) on the plastic profile but which is provided with one or more claws (31) also directed downwards to the rebate surface (21),
and in that the ledge (9) engages closely, by its flank (10) facing the hook side (7) of the foot part (3), behind the free longitudinal surface of the web (26) on the plastic profile at least at its top boundary edge, while the free end of the ledge (9) terminates at a distance from the rebate surface (21) of the plastic profile and its claws (31) penetrate or engage in the rebate surface (21) thereof.

2. A window or door with latching elements according to claim 1, characterised in that
a nose (6) projects in the form of a barb at a distance from the bottom end of the foot part (3) - remote from the latching web (2) - and towards the side (5) remote from the hook (4), at least over half the length of the foot part.

3. A window or door with latching elements according to claim 2, characterised in that the surface (5) carrying the barb-like nose (6) on the foot part (3) of the latching element (1) extends with a convex curvature.

4. A window or door with latching elements according to claims 2 to 3, characterised in that the latching element (1) has, at the same height as the arm (8), a supporting abutment (18) projecting in the opposite direction.

5. A window or door with latching elements according claims 2 to 4, characterised in that the arm (8) and the ledge (9) and also the supporting abutment (18) extend over the entire length of the foot part (3).

6. A window or door with latching elements according to claims 2 to 5, characterised in that the barb-like nose (6) is provided with a knife edge (17) projecting at right angles from the barb edge (16).

7. A window or door with latching elements according to claims 2 to 6, characterised in that the knife edge like projections (14) are disposed on that side surface (7) of the foot part (3) which faces the ledge (9) of the arm (8) and have a configuration which tapers downwardly - towards the rebate surface (21).

8. A window or door with latching elements according to claim 1, wherein the arm (8) and the ledge (9) and also the supporting abutment (18) extend over the entire length of the foot part (3), characterised in that the claws (21) each extend pointwise from the two ends and from half the length of the ledge (9).

9. A window or door with latching elements according to claim 1 and 2, characterised in that the arm (8) has a device for releasable positive coupling of the latching element (1) to a fixing member (32) and in that the fixing member (32) on the one hand engages over the arm (8) and on the other hand is fixable by fixing elements, e.g. screws, on the fixed frame (19).

10. A window or door according to claim 9, characterised in that the positive coupling consists of at least one web (43) projecting from the top (42) of the arm (8) and a complementarily shaped engagement opening (39) in the fixing member (32).

11. A window or door according to claim 9 or 10, characterised in that the web (43) adjoins the latching web (2) unitarily in respect of material and transversely and at its end (44) facing the latching web (2) has approximately the same height (50) as the latching web (2) and in that said height (50) falls off towards the end (45) facing the fixing member (32).

12. A window or door according to any one of claims 9 to 11, characterised in that the web (43) has undercuts (46) extending at right angles to the arm (8) and cooperates with projections (47) formed complementarily thereto in the engagement opening (39).

13. A window or door according to any one of claims 9 to 12, characterised in that limbs (56) projecting in the form of a U from the fixing member (32) can engage beneath the arm (8).

14. A window or door according to any one of claims 9 to 13, wherein the arm (8) on the latching element (1) has a ledge (9) extending downwardly in the direction of the rebate surface and which has a shorter profile height (12) than the profile height (27) of the web (26) on the plastic profile, wherein the ledge (9) engages closely, by its flank (10) facing the hook side (7) of the foot part (3), behind the free longitudinal surface of the web (26) on the plastic profile, at least at its top boundary edge, while its free end terminates at a distance from the rebate surface (21) of the plastic profile,
characterised in that
the ledge (9) bears or is supported by its outside against a co-acting surface (41) of the fixing member (32).

15. A window or door according to claims 9 to 14, characterised in that the ledge (9) has cut-outs (57) which allow engagement of the limbs (56) on the underside of the arm (8).

## Revendications

1. Fenêtre ou porte avec éléments de verrouillage (1) pour le verrou ou autre pièce analogue encastré et pouvant être commandé par des tiges motrices, les éléments de verrouillage (1) étant prévus pour la fixation sur un dormant (19) constitué de profilés en matière plastique, en particulier de profilés creux, et pourvu d'une rainure profilée (22) contre-dépouillée des deux côtés (24, 25) et s'étendant le long de sa surface de feuillure (21), sachant que d'une part la rainure (22) des profilés en matière plastique forment un contact d'arrêt pour des pièces fonctionnelles de fenêtre et de porte, comme par exemple des lattes de retenue de vitre, des lattes de butée ainsi que les éléments de verrouillage (1) du verrou, au moins une butée longitudinale de sa fente d'ouverture (23) étant en l'occurrence formée par une nervure (26) en saillie sur la surface de feuillure (21), et que d'autre part chaque élément de verrouillage (1) comporte une nervure de verrouillage (2) ainsi qu'un pied (3) adjoint à sa face inférieure qui s'engrène dans la fente d'ouverture (23) de la rainure (22) ménagée dans le profilé en matière plastique et qui peut s'encliqueter dans les contre-dépouilles bilatérales (25 et 24) de la rainure (22) ménagée dans le profilé en matière plastique grâce à des crochets (4) et/ou des protubérances (6) orientés dans des directions opposées, et sachant que le pied (3) de chaque élément de verrouillage (1) porte, dans le sens de la fente d'ouverture (23), au-dessus de son crochet (4) et/ou de sa protubérance (6) au moins d'un côté des saillies (14) de type tranchant, qui pénètrent, en tant qu'éléments empêchant le coulissement, à l'intérieur de la fente d'ouverture (23) de la rainure (22) transversalement dans le matériau du profilé en matière plastique, caractérisée en ce que le pied (3) des éléments de verrouillage (1) présente, de préférence sur toute sa longueur, une section transversale allant en se rétrécissant depuis le haut, c'est-à-dire depuis la section transversale d'ouverture (23), vers le bas, c'est-à-dire vers son extrémité opposée à la nervure de verrouillage (2), et s'arrêtant uniquement d'un côté dans le crochet (4), en ce que au-dessus, dans la direction de la nervure de verrouillage (2), du pied (3) de l'élément de verrouillage (1), un bras (8) s'écarte du tenon de verrouillage (2) depuis l'élément de verrouillage (1) vers l'arrière et vient en prise avec la nervure (26) du profilé en matière plastique faisant saillie de la surface de feuillure (21), en ce que le bras (8) présente une latte (9) descendant en direction de la surface de feuillure (21) et pourvue d'une hauteur de profil (12) plus petite que la hauteur de profil (27) de la nervure (26) sur le profilé en matière plastique, mais comportant une ou plusieurs griffes (31) descendant également en direction de la surface de feuillure (21), et en ce que la latte (9) vient en prise étroite, par son flanc (10) tourné vers la face à crochet (7) du pied (3), avec la surface longitudinale libre de la nervure (26) ménagée sur le profilé en matière plastique, au moins au niveau de son bord de délimitation supérieur, tandis que la latte (9) se termine par son extrémité libre à une certaine distance de la surface de feuillure (21) du profilé en matière plastique et que ses griffes (31) pénètrent, respectivement s'engrènent dans la surface de feuillure (21) de ce profilé en matière plastique.

2. Fenêtre ou porte avec éléments de verrouillage suivant la revendication 1, caractérisée en ce que à une certaine distance de l'extrémité inférieure du pied (3) opposée à la nervure de verrouillage (2) et en direction de la face (5) opposée au crochet (4), une protubérance (6) fait saillie sous la forme d'un crochet incliné au moins sur la moitié de la longueur du pied.

3. Fenêtre ou porte avec éléments de verrouillage suivant la revendication 2, caractérisée en ce que la surface (5) portant la protubérance (6) en forme de crochet incliné se courbe en forme d'arc convexe sur le pied (3) de l'élément de verrouillage (1).

4. Fenêtre ou porte avec éléments de verrouillage suivant les revendications 2 et 3, caractérisée en ce que l'élément de verrouillage (1) présente, à la même hauteur que le bras (8), une butée d'appui (18) faisant saillie dans la direction opposée.

5. Fenêtre ou porte avec éléments de verrouillage suivant les revendications 2 à 4, caractérisée en ce que le bras (8) et la latte (9), ainsi que la butée d'appui (18) s'étendent sur toute la longueur du pied (3).

6. Fenêtre ou porte avec éléments de verrouillage suivant les revendications 2 à 5, caractérisée en ce que la protubérance (6) en forme de crochet incliné est pourvue d'un tranchant (17) faisant saillie normalement du bord du crochet incliné (16).

7. Fenêtre ou porte avec éléments de verrouillage suivants les revendications 2 à 6, caractérisée en ce que les saillies (14) du type tranchant se trouvent sur la surface latérale (7) du pied (3) tournée vers la latte (9) du bras (8) et ont une forme allant en se rétrécissant vers le bas en direction de la surface de feuillure (21).

8. Fenêtre ou porte avec éléments de verrouillage suivant la revendication 1, dans le cas de laquelle le bras (8) et la latte (9) ainsi que la butée d'appui (18) s'étendent sur toute la longueur du pied (3), caractérisée en ce que les griffes (31) sont respectivement éloignées ponctuellement des deux extrémités de la latte (9) et de la moitié de sa longueur.

9. Fenêtre ou porte avec éléments de verrouillage suivant les revendications 1 et 2, caractérisée en ce que le bras (8) présente un dispositif destiné à l'accouplement séparable à épousement de forme de l'élément de verrouillage (1) avec une pièce de fixation (32), et en ce que la pièce de fixation (32) d'une part vient en prise avec le bras (8) et d'autre part peut être fixée sur le dormant (19) au moyen d'éléments de fixation, par exemple des vis.

10. Fenêtre ou porte suivant la revendication 9, caractérisée en ce que l'accouplement à épousement de forme est constitué d'au moins une nervure faisant saillie de la face supérieure (42) du bras (8) et d'un évidement d'engrènement (39) de forme complémentaire ménagé dans la pièce de fixation (32).

11. Fenêtre ou porte suivant l'une quelconque des revendications 9 et 10, caractérisée en ce que la nervure (43) se raccorde d'une seule pièce et transversalement au niveau de la nervure de verrouillage (2) et présente au niveau de son extrémité (44) tournée vers le nervure de verrouillage (2) presque la même hauteur (50) que la nervure de verrouillage (2) et en ce que cette hauteur (50) se réduit en direction de l'extrémité (45) tournée vers la pièce de fixation (32).

12. Fenêtre ou porte suivant l'une quelconque des revendications 9 à 11, caractérisée en ce que la nervure (43) présente des contre-dépouilles (46) orientées perpendiculairement au bras (8) et coopère avec des saillies (47) de forme complémentaire ménagées dans l'évidement d'engrènement (39).

13. Fenêtre ou porte suivant l'une quelconque des revendications 9 à 12, caractérisée en ce que le bras (8) peut être saisi par le bas par la branche (56) s'éloignant en forme de U de la partie de fixation (32).

14. Fenêtre ou porte suivant l'une quelconque des revendications 9 à 13, dans le cas de laquelle le bras (8) présente au niveau de l'élément de verrouillage (1) une latte (9) dirigée vers le bas en direction de la surface de feuillure et qui a une hauteur de profil (12) plus petite que la hauteur de profil (27) de la nervure (26) ménagée sur le profilé en matière plastique, dans le cas de laquelle la latte (9) vient en prise étroite, par son flanc (10) tourné vers la face à crochet (7) du pied (3), avec la surface longitudinale libre de la nervure (26) ménagée sur le profilé en matière plastique, au moins au niveau de son bord de délimitation supérieur, tandis que la latte se termine par son extrémité libre à une certaine distance de la surface de feuillure (21) du profilé en matière plastique, caractérisé en ce que la latte (9) repose, respectivement prend appui par sa face extérieure sur une face opposée (41) de la pièce de fixation (32).

15. Fenêtre ou porte suivant l'une quelconque des revendications 9 à 14, caractérisée en ce que la latte (9) comprend des encoches (57) qui permettent un engrènement de la branche (56) sur le face inférieure du bras (8).
